# EUROPÄISCHE PATENTSCHRIFT

(11) **EP 1 029 976 B1**
(45) Veröffentlichungstag und Bekanntmachung des Hinweises auf die Patenterteilung: **24.07.2002**
(21) Anmeldenummer: 99103084.2
(22) Anmeldetag: 17.02.1999
(51) Int. Cl.: D21F 5/10, D21G 1/02

(54) **Walze**
Roller
Rouleau

(43) Veröffentlichungstag der Anmeldung: 23.08.2000
(73) Patentinhaber: Walzen Irle GmbH, D-57250 Netphen (DE)
(72) Erfinder: Hellenthal, Ludwig, 57399 Kirchhundem (DE)
(74) Vertreter: Grosse, Wolf-Dietrich, Dipl.-Ing.

(56) Entgegenhaltungen:
- EP-A- 0 768 424
- DE-A- 4 407 239

## Beschreibung

Die Erfindung bezieht sich auf eine Walze nach dem Oberbegriff des Anspruchs 1.

Derartige Walzen werden zur Be- und Verarbeitung von in spannbaren Bahnen zu verarbeitenden Werkstoffen eingesetzt, bspw. für Textil-, Kunststoff- und insbesondere Papierbahnen. Das Einsatzgebiet solcher Walzen, die in verschiedenen Dimensionierungen herzustellen sind, ist daher der Bereich der industriellen Produktion, insbesondere die Einfärbung, Aufprägung oder Bedruckung der genannten Bahnen.

Für bestimmte Zwecke ist es wünschenswert, die Walzen heizbar auszubilden, wobei die Beheizung über den Umfang der Walze möglichst gleichmäßig erfolgen soll, um Wärmespannungen zu vermeiden. Solche Walzen weisen daher besonders vorteilhaft periphere Kanäle auf, die über den Umfang der Walze verteilt nebeneinander angeordnet sind. Diese folgen im wesentlichen dem axialen Verlauf der Walze und können je nach Dimensionierung in unterschiedlicher Zahl an der Walze vorgesehen sein. Durch die Kanäle wird ein Heizmedium geleitet, das je nach Einsatzzweck unterschiedlich ausgebildet sein kann. Besondere Vorteile offenbart die Benutzung von Wasserdampf als Heizmedium, da dieses eine besonders gleichmäßige Beheizung des Walzenkörpers gewährleistet und daß bereichsweise, insbesondere an den kältesten Stellen, während der Durchleitung durch die Walze kondensiert und dadurch die bei der Kondensation frei werdende Energie als Heizenergie an die Walze abgibt. Dieses sichert eine besonders gleichmäßige Beheizung der Walze.

Um das gebildete Kondensat aus den umfangseitigen Kanälen abzuführen, sind Kondensatsteiger vorgesehen, die diese in einen zentralen, den Zapfen der Walze durchdringenden Abführungskanal überführen sollen. Hierfür ist eine erhebliche Druckdifferenz erforderlich, die der auf das Kondensat wirkenden Zentrifugalkraft während der Rotation der Walze entgegenwirkt. Dadurch ist die Kondensatabfuhr erschwert. Zudem kann es zu Verstopfungen der entsprechenden Kondensatsteiger kommen. Derartige Walzen sind beispielsweise aus den Schriften DE-A-4407239 und EP-A-076 8424 bekannt.

Der Erfindung liegt das Problem zugrunde, die Kondensatabfuhr aus den umfangseitigen Heizkanälen zu verbessern.

Die Erfindung löst dieses Problem durch die Merkmale des Kennzeichnenden Teils des Anspruchs 1. Hinsichtlich weiterer vorteilhafter Ausgestaltungen wird auf die Ansprüche 2 bis 6 verwiesen.

Durch den Einsatz einer Injektordüse für Schlupfdampf in den Kondensatsteiger kann die Druckdifferenz zur Abfuhr des Kondensats deutlich verringert werden.

Besonders vorteilhaft ist die Zahl der Kondensatsteiger gegenüber den axialen Kanälen verringert und der Querschnitt der Kondensatsteiger vergrößert. Mit dem vergrößerten Querschnitt ist eine Verstopfungsgefahr der Kondensatsteiger verringert, die Kondensatabfuhr erfolgt dadurch schneller und zuverlässiger.

Besonders vorteilhaft ist die Injektordüse regelbar, so daß der jeweiligen Walzendimensionierung und/oder Rotationsgeschwindigkeit entsprechend angepaßte Zugabe von Schlupfdampf erfolgen kann.

Weitere Vorteile und Merkmale ergeben sich aus einem in der Zeichnung dargestellten und nachfolgend beschriebenen Ausführungsbeispiel des Gegenstandes der Erfindung. In der Zeichnung zeigt:
- Figur 1: eine Draufsicht auf eine erfindungsgemäße Walze,
- Figur 2: die Walze nach Fig. 1 im Längsschnitt,
- Figur 3: die Einzelheit III in Fig. 2,
- Figur 4: die Einzelheit IV in Fig. 2,
- Figur 5: eine schematische Querschnittsansicht im Bereich etwa einer Schnittebene V-V in Fig. 2.

Im einzelnen ist die Walze 1 gemäß Fig. 1 zumindest einseitig (im Ausführungsbeispiel an beiden Seiten) mit Flanschzapfen 2 und 3 versehen. An zumindest einem der Flanschzapfen 2, 3 kann ein Antrieb für die Walze 1 angreifen. Die Walze 1 weist im mittleren Bereich einen Walzenkörper 4 auf, der an seinen stirnseitigen, den Flanschzapfen 2 und 3 zugewandten Enden durch aufschraubbare und wärmeisolierende Deckel 5, 6 verschließbar ist.

Die Walze 1 ist über ein Heizmedium, insbesondere ein dampfförmiges Heizmedium wie etwa Wasserdampf, beheizbar. Hierzu sind, wie Fig. 2 zeigt, über den Umfang des Walzenkörpers 4 verteilt zueinander beabstandete und im wesentlichen axial verlaufende Kanäle 8 vorgesehen, durch die hindurch das Heizmedium geleitet wird, um somit eine möglichst gut verteilte Beheizung der Außenfläche 4a des Walzenkörpers 4 zu erreichen.

Die axialen Kanäle 8 erstrecken sich nahezu über die gesamte Länge des Walzenkörpers 4 und leiten das Heizmedium, insbesondere den Wasserdampf, axial zum Verlauf des Walzenkörpers 4 durch diesen hindurch. Das sich bildende Kondensat wird in ringförmigen, sich konzentrisch zur Walzenachse 9 erstreckenden Sammelräumen 10, 11, 12, 13 gesammelt, wobei die Sammelräume 10 und 11 auf der dem Zapfen 2 zugewandten Seite der Walze 1 liegen, die einen Abführungskanal 16 für das Kondensat aufweist. Das in den Sammelräumen 12 und 13 aufgefangene Kondensat wird hingegen über weitere axiale Kanäle 14 der gegenüberliegenden Walzenseite zugeführt. Dort wird es in dem ringförmigen Raum 11 gesammelt, der ebenso wie der auf der gleichen Seite befindliche Sammelraum 10 mit einem Kondensatsteiger 15 verbunden ist.

Der Kondensatsteiger 15 erstreckt sich in radialer Ausrichtung zum zentralen Kondensatabführungskanal 16. Daher münden sowohl der diesseitige Ringsammelraum 10 über einen Zwischenkanal 10a in den Kondensatsteiger 15 als auch die gegenüberliegenden Sammelräume 12, 13 über den auf einem zweiten Teilkreis liegenden, axialen Kanal 14 und den Ringsammelraum 11. Innerhalb des Kondensatsteigers 15 herrscht zur Überwindung der auf das Kondensat wirkenden und dieses gegen die Außenfläche 4a des Walzenkörpers drückende Zentrifugalkraft eine Druckdifferenz, mit deren Hilfe das Kondensat eine zentral wirkende Kraftkomponente erfährt, die einen Abtransport durch den zentralen Kanal 16 ermöglicht.

Zudem ist der Kondensatsteiger 15 mit einer der Schlupfdampfzuführung dienenden Injektordüse17 versehen. Der Schlupfdampf wird über einen konzentrisch zum zentralen Abführungskanal 16 liegenden Ringkanal 18 in die Walze eingeleitet, dann über ein Steigrohr 19 einem Regelventil 20 zugeführt, ehe es über die Injektordüse 17 in den Kondensatsteiger eingeleitet wird. Das Regelventil 20 kann entweder von Hand oder fernbetätigt sein. Die Menge des injizierten Schlupfdampfes kann daher je nach Drehzahl und eingesetztem Heizmedium reguliert werden.

Eine Wärmeisolation des gesamten stirnseitigen Bereichs, auch der Injektordüse 17 sowie ihrer Zuführung und des Regelventils 20, ist durch die stirnseitigen Schraubdeckel 5, 6 erreicht. Der Wärmeverlauf ist daher über den gesamten Walzenkörper 4 außerordentlich gleichmäßig gehalten.

Durch die Einleitung des Schlupfdampfes durch die Injektordüse 17 wird die Dichte des im Kondensatsteiger befindlichen Dampfgemisches verringert, so daß die zum Austragen des Kondensats erforderliche Druckdifferenz gemindert werden kann.

Wie in Fig. 5 zu sehen ist, ist die Zahl der Kondensatsteiger 15 gegenüber der Zahl der Heizkanäle 8 verringert, so daß die Kondensatsteiger einen relativ großen Querschnitt aufweisen können. Ein Verstopfen der Kondensatsteiger 15 ist dadurch zuverlässig verhindert. Maximal vier Kondensatsteiger 15 sind dabei über den Vollkreis verteilt; je nach Auslegung der Walze 1 und deren Anforderungen kann auch ein einzelner Kondensatsteiger 15 mit entsprechend großem Querschnitt genügen.

In jedem der Kondensatsteiger befindet sich in entsprechend spitzwinkliger und der Achse 9 der Walze 1 zugewandter Orientierung eine Injektordüse 17 für den Schlupfdampf.

Auf der gegenüberliegenden Seite sind die äußeren Heizkanäle 8 mit den inneren Rückführkanälen 14 über Kondensatsteiger 25 verbunden, die sich nicht bis zur Achse 9 der Walze 1 erstrecken, sondern lediglich die Verbindung dieser beiden Kanäle 8, 14 sicherstellen. Insofern ist hier auch eine Schlupfdampfeinleitung entbehrlich.

Extern sind am Rande des Walzenkörpers 4 Auswuchtgewichte 26 montierbar, die mit den Deckeln 5 bzw. 6 in Verbindung stehen und über Stellschrauben oder ähnliches jederzeit nachjustiert werden können. Ein statisches wie auch dynamisches Auswuchten der Walze 1 ist dadurch erleichtert. Mittels Veränderung des Eindrehwinkels der Schraube kann eine entsprechende Umlagerung des Auswuchtgewichts 26 vorgenommen werden.

Insgesamt ist daher eine als Wärmetauscher ausgebildete Walze 1 geschaffen, die aufgrund der Zuführbarkeit des Schlupfdampfes in das Steigrohr 15 und aufgrund der geringen Zahl der Kondensatsteiger 15, die mit einem einzigen Ringsammelraum 10, mit dem alle Heizkanäle 8 in Verbindung stehen, verbunden ist, eine optimierte Durchführung des Heizmediums, insbesondere Wasserdampfes, durch die Walze 1 ermöglicht. Ein sehr gleichmäßiges Temperaturprofil wird erreicht, so daß die Verformung der Walze 1 gering bleibt. Durch die Regelbarkeit und Einstellbarkeit über das Ventil 20 ist die Injektion von Schlupfdampf je nach Erfordernissen durchzuführen, so daß dessen Verbrauch gering und gut dosierbar ist. Das Problem einer Verstopfung der Kondensatrückführungsleitungen aufgrund geringer Querschnitte sowie das Problem einer sehr hohen anzulegenden Druckdifferenz sind damit weitgehend behoben.

### Bezugszeichen

- 1: Walze
- 2: Flanschzapfen
- 3: Flanschzapfen
- 4: Walzenkörper
- 4a: Außenfläche
- 5: Deckel
- 6: Deckel
- 8: Kanäle
- 9: Walzenachse
- 10: Sammelraum
- 10a: Zwischenkanal
- 11: Sammelraum
- 12: Sammelraum
- 13: Sammelraum
- 14: Kanäle
- 15: Kondensatsteiger
- 16: Abführungskanal
- 17: Injektordüse
- 18: Ringkanal
- 19: Steigrohr
- 20: Regelventil
- 25: Kondensatsteiger
- 26: Auswuchtgewichte

## Patentansprüche

1. Walze (1) zum Einsatz zur Be -und Verarbeitung von in spannbaren Bahnen zu verarbeitenden Werkstoffen, wie etwa in der Papierindustrie, wobei die Walze (1) mit einem Heizmedium, insbesondere Wasserdampf, beaufschlagbar ist, das in die Walze (1) einleitbar und in über den Walzenumfang verteilt angeordneten, im wesentlichen axialen Kanälen (8) über die Walzenerstreckung transportierbar ist, wobei die Kanäle (8) zumindest einen Ends in einen gemeinsamen, im wesentlichen ringförmigen Kondensatsammelraum (10 bis 13) münden, von dem sich zumindest ein Kondensatsteiger (15) zu einem axialen Kondensatabführungskanal (16) erstreckt, **dadurch gekennzeichnet, daß** dem zumindest einen Kondensatsteiger (15) eine Injektordüse (17) zur Einleitung von Schlupfdampf in den Kondensatsteiger (15) zugeordnet ist.

2. Walze nach Anspruch 1,
**dadurch gekennzeichnet,**
**daß** die Injektordüse (17) in spitzem Winkel gegenüber dem Kondensatsteiger (15) angeordnet ist und eine axiale Komponente der Injektionsrichtung aufweist.

3. Walze nach einem der Ansprüche 1 oder 2,
**dadurch gekennzeichnet,**
**daß** die Zahl der Kondensatsteiger (15) gegenüber der Zahl der axialen Kanäle (8) verringert ist.

4. Walze nach einem der Ansprüche 1 bis 3,
**dadurch gekennzeichnet,**
**daß** ein bis vier Kondensatsteiger (15) einem Kondensatsammelraum (10) zugeordnet sind.

5. Walze nach einem der Ansprüche 1 bis 4,
**dadurch gekennzeichnet,**
**daß** die Injektordüse (17) hinsichtlich ihrer Schlupfdampfeinleitung regelbar ist.

6. Walze nach einem der Ansprüche 1 bis 5,
**dadurch gekennzeichnet,**
**daß** die Walze (1) einen Walzenkörper (4) aufweist, der stirnseitig zumindest einen Ends von einem Zapfen überragt wird und daß der Walzenkörper (4) stirnseitig von aufschraubbaren Wärmeisolationsdeckeln (5, 6) begrenzt ist.

## Claims

1. A roller (1) for treating and processing materials to be processed into tensible webs, for example, in the paper industry, wherein the roller (1) can be subjected to a heating medium, in particular, steam, that is introduced into the roller (1) and transported over the entire length of the roller in essentially axial channels (8) that are arranged on and distributed over the roller periphery, wherein at least one end of the channels (8) ends in a common condensation product collection chamber (10 - 13) of essentially annular shape, and wherein at least one condensation product riser (15) extends from the condensation product collection chamber to an axial condensation product discharge channel (16), **characterized by** the fact that an injector nozzle (17) for injecting surge steam into the condensation product riser (15) is assigned to the at least one condensation product riser (15).

2. The roller according to Claim 1, **characterized by** the fact that the injector nozzle (17) is arranged at an acute angle referred to the condensation product riser (15) and has an axial component referred to the injecting direction.

3. The roller according to Claim 1 or 2, **characterized by** the fact that the number of condensation product risers (15) is smaller than the number of axial channels (8).

4. The roller according to one of Claims 1 - 3, **characterized by** the fact that one to four condensation product risers (15) are assigned to a condensation product collection chamber (10).

5. The roller according to one of Claims 1 - 4, **characterized by** the fact that the injector nozzle (17) can be controlled with respect to its surge steam injection.

6. The roller according to one of Claims 1 - 5, **characterized by** the fact that the roller (1) contains a roller body (4) with a pin that protrudes from at least one end face of the roller body, and by the fact that the end faces of the roller body (4) are limited by heat insulation covers (5, 6) that can be screwed on.

## Revendications

1. Cylindre (1) à utiliser pour l'usinage et la transformation de matières à transformer en bandes pouvant être tendues, comme dans l'industrie du papier, le cylindre (1) pouvant recevoir une substance chauffante, en particulier de la vapeur d'eau, qui peut être introduite dans le cylindre (1) et transportée sur l'extension du cylindre par l'intermédiaire de canaux (8) globalement axiaux répartis sur le volume du cylindre, les canaux (8) débouchant au moins à une extrémité dans une cellule collectrice commune de condensation globalement circulaire (10 à 13), à partir de laquelle s'étend au moins un puits de condensation (15) allant jusqu'à un canal axial d'évacuation de condensation (16), **caractérisé en ce qu'**au puits de condensation (15) est associée une buse à injecteur (17) pour l'introduction de la vapeur perdue dans le puits de condensation (15).

2. Cylindre selon la revendication 1,
**caractérisé en ce que**
la buse à injecteur (17) est disposée à angle aigu par rapport au puits de condensation (15) et présente une composante axiale au sens d'injection.

3. Cylindre selon une des revendications 1 ou 2,
**caractérisé en ce que**
le nombre de puits de condensation (15) est réduit par rapport au nombre de canaux axiaux (8).

4. Cylindre selon une des revendications 1 à 3,
**caractérisé en ce que**
un à quatre puits de condensation (15) sont associés à une cellule collectrice de condensation (10).

5. Cylindre selon une des revendications 1 à 4,
**caractérisé en ce que**
la buse à injecteur (17) est réglable au niveau de son introduction de vapeur perdue.

6. Cylindre selon une des revendications 1 à 5,
**caractérisé en ce que**
le cylindre (1) présente un corps de cylindre (4) qui est surmonté sur sa face frontale à au moins une extrémité d'un goujon et que le corps de cylindre (4) est limité sur sa face frontale par des couvercles à isolation thermique (5, 6) pouvant être vissés dessus.
